# EUROPÄISCHE PATENTSCHRIFT

(11) **EP 3 615 722 B1**
(45) Veröffentlichungstag und Bekanntmachung des Hinweises auf die Patenterteilung: **11.08.2021**
(21) Anmeldenummer: 18715682.3
(22) Anmeldetag: 04.04.2018
(51) Int. Cl.: D04B 15/06, D04B 15/32, D04B 15/34

(54) **PLATINENSCHLOSS FÜR RUNDSTRICKMASCHINEN**
SINKER LOCK FOR CIRCULAR KNITTING MACHINES
CAME DE PLATINES POUR MÉTIERS À TRICOTER CIRCULAIRES

(30) Priorität: 24.04.2017 DE 102017108676
(43) Veröffentlichungstag der Anmeldung: 04.03.2020
(73) Patentinhaber: SIPRA Patententwicklungs- und Beteiligungsgesellschaft mbH, 72461 Albstadt (DE)
(72) Erfinder: TRAENKLE, Dietmar, 72336 Balingen (DE); RAIC, Zoran, 72393 Burladingen (DE); WOHLLEB, Marcel, 89584 Ehingen (DE); BOSS, Bernd, 72461 Albstadt (DE)
(74) Vertreter: Kohler Schmid Möbus Patentanwälte
(86) Internationale Anmeldenummer: PCT/EP2018/058554
(87) Internationale Veröffentlichungsnummer: WO 2018/197166

(56) Entgegenhaltungen:
- EP-A1- 0 531 789
- EP-A1- 1 559 820
- EP-A2- 0 302 286
- DE-C1- 3 634 784

## Beschreibung

Die Erfindung betrifft ein Platinenschloss für Rundstrickmaschinen, insbesondere für Single-Jersey-Maschinen, mit mindestens einem an einem Schlossträger angeordneten Schlossteil zur Steuerung von Austriebs- und Rückzugsbewegungen von Platinen, wobei das Schlossteil bezüglich des Schlossträgers in Bewegungsrichtung der Platinen verstellbar ist.

Es sind Platinenschlösser bekannt und vielfach im Einsatz, bei denen die Platinenschlossteile fest auf dem Schlossträger montiert sind. Diese Schlösser eignen sich jedoch nicht für Maschinen hoher Feinheit ab E44, da die Schlossteile nicht verstellbar sind, bei hohen Feinheiten eine Verstellung der Schlossteile zum Ausgleich von Fertigungstoleranzen jedoch erforderlich ist.

Zur Feineinstellung der Position der Platinenschlossteile zum Ausgleich der Fertigungstoleranzen bei Maschinen mit einer sehr feinen Nadelteilung, werden daher bisher in der Regel Platinenschlosssegmente eingesetzt, die fest mit dem Platinenschlossträger verschraubt sind und die ein Verstellteil für das Platinenschlossteil aufweisen. Die Platinenschlossteile sind dabei längsverschieblich an der Unterseite der Platinenschlosssegmente angeordnet.

Die Platinenschlosssegmente stehen jedoch relativ weit über den Platinenschlossträger und die Platinenschlossteile über, sodass die Sicht auf die Platinen und die Zylindernadeln der Maschine behindert wird. Außerdem sind die Zylindernadeln nur schwer zugänglich. Ein weiterer Nachteil der bekannten Platinenschlösser liegt darin, dass Fadenflaum nur unzureichend von der Strickstelle abgeblasen werden kann. Der Flaum tendiert dazu, sich in einer Kuhle zwischen der Platine und dem Platinenschlosssegment anzusammeln.

Die EP 1 559 820 A1 beschreibt eine Verstelleinrichtung für Schlossteile, wobei die Verstelleinrichtung im Schlossträger angeordnet ist und über ein an der Unterseite des Schlossteils angreifendes separates Verstellelement eine Längsverstellung des Schlossteils erlaubt. Diese Verstelleinrichtung erfordert jedoch speziell gestaltete Schlossträger mit einer Aussparung für die Verstellelemente.

Weitere Beispiele von Verstelleinrichtungen für Schlossteile finden sich in den Dokumenten DE 36 34 784 C1, EP 0 302 286 A1 und EP 0 531 789 A1.

Aufgabe der Erfindung ist es daher, ein Platinenschloss bereitzustellen, das verstellbare Platinenschlossteile aufweist und die oben beschriebenen Nachteile vermeidet.

Die Aufgabe wird gelöst durch ein Platinenschloss für Rundstrickmaschinen, insbesondere für Single-Jersey-Maschinen, mit mindestens einem an einem Schlossträger angeordneten Schlossteil zur Steuerung von Austriebs- und Rückzugsbewegungen von Platinen, wobei das Schlossteil bezüglich des Schlossträgers in Bewegungsrichtung der Platinen verstellbar ist und das Schlossteil unmittelbar auf dem Schlossträger angeordnet ist und ein in das Schlossteil integriertes Verstellteil vorgesehen ist, mit dem das Schlossteil gegenüber dem Schlossträger verstellbar ist.

Das erfindungsgemäße Platinenschloss verzichtet auf Platinenschlosssegmente. Stattdessen wird das Schlossteil direkt verschiebbar auf dem Platinenschlossträger angeordnet. Die Bauhöhe des Schlosses ist damit deutlich geringer als bei Platinenschlössern mit Schlosssegmenten. Die Sicht auf die Strickstelle mit den Platinen und Nadeln wird nicht behindert. Außerdem kann die Strickstelle leicht von Fadenflaum gereinigt werden, der sich zudem in geringerem Maße auf den Platinenschlossteilen absetzt als bei bekannten Schlössern. Dabei bleibt die erforderliche Verstellbarkeit der Schlossteile in vollem Umfang erhalten. Das erfindungsgemäße Platinenschloss erlaubt außerdem eine Verstellung der Platinenschlossteile, wenn bestimmte zu strickende Muster dies erfordern. Zur Anpassung an verschiedene Muster kann das Schlossteil zudem auch zweiteilig ausgebildet sein, d.h. einen auswechselbaren Abschnitt aufweisen. Bei einem Musterwechsel müssen dann nicht die gesamten Schlossteile sondern nur die auswechselbaren Abschnitte ausgetauscht werden, wodurch sich eine deutliche Materialersparnis ergibt.

Bei einer bevorzugten Ausgestaltung des Schlosses liegt das Schlossteil unter Federvorspannung auf dem Schlossträger auf und ist unter Überwindung der Reibung zwischen der Schlossträgeroberfläche und der Schlossteilunterseite vom Verstellteil gegenüber dem Schlossträger verstellbar. Durch die Federvorspannung wird ein unbeabsichtigtes Verschieben des Schlossteils auf dem Schlossträger vermieden, ohne dabei die Verstellbarkeit des Schlossteils über das Verstellteil zu behindern.

Dazu kann das Schlossteil vorzugsweise mittels mindestens einer Schraube mit einer Tellerfeder am Schlossträger befestigt sein, wobei die Schraube durch ein Langloch oder ein Loch größeren Durchmessers als der Schraubenschaft im Schlossteil geführt ist. Das Langloch ermöglicht eine Verschiebebewegung des Schlossteils durch das Verstellteil. Die Schraube kann auch in Verstellrichtung des Schlossteils geneigt in den Schlossträger eingeschraubt sein.

Der Einbau des Verstellteils in das Schlossteil bietet den Vorteil, dass die Schlossteile bei allen Maschinen, unabhängig von deren Aufbau und Feinheit eingesetzt werden können.

Das Verstellteil kann einen drehbaren Stellkopf aufweisen, der mit einem Stift verbunden ist, der in eine Spiralnut im Verstellteil oder im Schlossträger eingreift. Das Verstellteil entspricht damit dem Kulierverstellteil, das schon bei bekannten Schlössern eingesetzt wird. Der Stellkopf kann durch einen Steckschlüssel gedreht werden und dadurch das Platinenschlossteil verschieben. Dabei kann in an sich bekannter Weise eine mit einer Skala versehene Scheibe oder Ring an dem Stellkopf angeordnet sein, um die Einstellung der Schlossteilposition zu erleichtern.

Das Verstellteil kann jedoch auch an einer Stirnseite des Schlossteils angeordnet sein, wobei das Schlossteil über ein Zahnrad, eine Zahnstange oder ein Schneckengetriebe verstellbar ist.

Zur Vermeidung einer seitlichen Verschiebung der Schlossteile auf dem Schlossträger können Führungen vorgesehen sein, die eine Bewegung des Schlossteils senkrecht zur Längsbewegungsrichtung der Platinen verhindern. Als Führungen kommen beispielsweise in Längsnuten eingreifende Zylinderstifte oder Passfedern in Frage, wobei die Zylinderstifte oder Passfedern vorzugsweise am Schlossteil angeordnet sind. Die Verwendung von Passfedern hat dabei den Vorteil, dass diese flächig und nicht nur linienförmig in den Nuten anliegen. Im Schlossträger können jedoch auch Aussparungen zur Aufnahme und Führung der Schlossteile vorgesehen sein.

Der Schlossträger kann ringförmig oder ringsegmentförmig ausgebildet und das mindestens eine Schlossteil in radialer Richtung bezüglich des Schlossträgers verstellbar sein. Eine derartige Ausbildung des Platinenschlosses ist bei Rundstrickmaschinen üblich, bei denen die Platinen senkrecht zu den Nadeln bewegt werden. Die Erfindung, d.h. die unmittelbare Anordnung der Schlossteile auf dem Schlossträger unter Verzicht auf Platinenschlosssegmente bei Beibehaltung der Verstellbarkeit der Schlossteile, kann jedoch auch auf andere Platinenschlösser übertragen werden. Auch eine senkrechte Ausrichtung der Platinen gegenüber den Nadeln der Maschine ist nicht erforderlich. Das erfindungsgemäße Platinenschloss lässt sich auch bei Maschinen einsetzen, bei denen die Platinen unter einem anderen Winkel oder parallel zu den Nadeln angeordnet sind.

Die Erfindung betrifft außerdem eine Rundstrickmaschine mit einem erfindungsgemäßen Platinenschloss. Die Maschine kann dabei vorzugsweise eine Single-Jersey-Maschine sein und/oder eine Feinheit von mindestens 28 Nadeln/Zoll (2,54 cm) aufweisen. Besonders vorteilhaft sind Maschinen mit einer sehr hohen Feinheit von mindestens 44 Nadeln/Zoll (2,54 cm) mit einem erfindungsgemäßen Platinenschloss.

Im Folgenden wird ein bevorzugtes Ausführungsbeispiel eines erfindungsgemäßen Platinenschlosses im Vergleich zu einem Schloss nach dem Stand der Technik mit Bezug auf die Zeichnung näher erläutert.

Im Einzelnen zeigen:
- Fig. 1: eine Ansicht eines Platinenschlosses nach dem Stand der Technik;
- Fig. 2: eine Draufsicht auf einen Ausschnitt eines erfindungsgemäßen Platinenschlosses;
- Fig. 3: einen Querschnitt durch das Platinenschloss aus Fig. 2;
- Fig. 4: eine Seitenansicht eines zweiteiligen Platinenschlossteils.

Das in Fig. 1 gezeigte Platinenschloss 100 nach dem Stand der Technik weist einen ringförmigen Schlossträger 101 auf, auf dessen Oberseite eine Vielzahl von Platinenschlosssegmenten 102 angeordnet sind, von denen in Fig. 1 drei beispielhaft dargestellt sind. Die Platinenschlosssegmente 102 sind fest mit dem Schlossträger 101 verschraubt. Auf ihrer Unterseite sind jeweils Platinenschlossteile 103 mit Steuerkurven für Platinen 105 angeordnet, wobei die Platinenschlossteile 103 zur Feineinstellung in radialer Richtung bezüglich des Schlossträgers 101 verschiebbar an den Schlosssegmenten 102 angeordnet sind. Zur Verstellung der Platinenschlossteile 103 sind in den Schlosssegmenten jeweils Verstellteile 104 vorgesehen, die auf der Oberseite der Schlosssegmente 102 zugänglich sind. Da die Schlosssegmente eine relativ große Bauhöhe aufweisen, ist die Sicht auf die Platinen 105 und die Zylindernadeln stark eingeschränkt. Außerdem kann sich Faserflaum zwischen den Platinen 105 und den Schlosssegmenten 102 ansammeln.

In Fig. 2 ist ein Abschnitt eines erfindungsgemäßen Platinenschlosses 10 dargestellt. Bei diesem Schloss 10 wurde auf Schlosssegmente verzichtet und stattdessen die Platinenschlossteile 3 direkt auf dem ringförmigen Schlossträger 1 montiert. Die Platinenschlossteile 3 werden dabei jeweils von einer Schraube 6 mit einer Tellerfeder 7 gegen die Oberseite des Schlossträgers 1 gedrückt. Die Schraube 6 ist dabei durch ein aus Fig. 3 ersichtliches Langloch oder Loch 8 mit einem größeren Durchmesser als der Schraubenschaft durch das Schlossteil 3 hindurchgeführt, sodass das Schlossteil 3 unter Überwindung der Reibkraft zwischen Schlossteil 3 und Schlossträger 1 in radialer Richtung des Schlossträgers 1 verschoben werden kann. Um diese radiale Verstellung zu ermöglichen, ist im Platinenschlossteil 3 ein Verstellteil 4 vorgesehen. Während der Verschiebebewegung werden die Schlossteile von Führungen 9 seitlich geführt.

Wie Fig. 3 verdeutlicht, weist das Verstellteil 4 einen Stellkopf 4.1 mit einer Öffnung 4.2 zur Aufnahme eines Steckschlüssels (nicht gezeigt) auf. Am äußeren Umfang des Stellkopfs 4.1 ist ein mit einer Skala versehener Ring 4.3 vorgesehen, um die Verstellung des Schlossteils 3 besser kontrollieren zu können. Der Stellkopf 4.1 wirkt mit einem Zylinderstift 4.4 zusammen, der in einer Spiralnut 4.5 im Verstellteil 4 geführt ist. Die seitlichen Führungen 9 werden von Zylinderstiften 9.1 gebildet, die in Längsnuten 9.2 im Schlossträger 1 geführt sind.

Fig. 4 zeigt ein zweiteiliges Schlossteil 3', das aus einem ersten, mit einem erfindungsgemäßen Verstellteil 4' versehenen Teil 3.1' und einem zweiten, auswechselbaren Teil 3.2' besteht. Die Figur zeigt die beiden Teile 3.1' und 3.2' im getrennten Zustand. Mittels einer Schraube können die Teile 3.1', 3.2' sowohl miteinander als auch mit einem hier nicht gezeigten Schlossträger verbunden werden. Mit dem Verstellteil 4' kann eine Feineinstellung des Schlossteils 3' beispielsweise zum Ausgleich von Fertigungstoleranzen vorgenommen werden. Erfordert jedoch eine Umstellung der Strickmaschine auf ein anderes Muster größere Verstellungen des Schlossteils 3', so kann der auswechselbare Teil 3.2' des Schlossteils 3' gegen ein anderes ausgetauscht werden. Der Teil 3.1' mit dem Verstellteil 4' verbleibt dagegen auf dem Schlossträger.

## Patentansprüche

1. Platinenschloss für Rundstrickmaschinen, insbesondere für Single-Jersey-Maschinen, mit mindestens einem an einem Schlossträger (1) angeordneten Schlossteil (3) zur Steuerung von Austriebs- und Rückzugsbewegungen von Platinen (105), wobei das Schlossteil (3) bezüglich des Schlossträgers (1) in Bewegungsrichtungen der Platinen (105) verstellbar ist, wobei das Schlossteil (3) unmittelbar auf dem Schlossträger (1) angeordnet ist und **dadurch gekennzeichnet, dass** ein in das Schlossteil (3) integriertes Verstellteil (4) vorgesehen ist, mit dem das Schlossteil (3) gegenüber dem Schlossträger (1) verstellbar ist.

2. Platinenschloss nach Anspruch 1, **dadurch gekennzeichnet, dass** das Schlossteil (3) unter Federvorspannung auf dem Schlossträger (1) aufliegt und unter Überwindung der Reibung zwischen der Schlossträgeroberfläche und der Schlossteilunterseite vom Verstellteil (4) gegenüber dem Schlossträger (1) verstellbar ist.

3. Platinenschloss nach Anspruch 2, **dadurch gekennzeichnet, dass** das Schlossteil (3) mittels mindestens einer Schraube (6) mit einer Tellerfeder (7) am Schlossträger (1) befestigt ist, wobei die Schraube (6) durch ein Langloch oder ein Loch (8) größeren Durchmessers als der Schraubenschaft im Schlossteil (3) geführt ist.

4. Platinenschloss nach Anspruch 3, **dadurch gekennzeichnet, dass** die Schraube (6) in Richtung des Verstellweges des Schlossteils (3) geneigt in den Schlossträger (1) eingeschraubt ist.

5. Platinenschloss nach einem der vorhergehenden Ansprüche, **dadurch gekennzeichnet, dass** das Verstellteil (4) einen drehbaren Verstellkopf (4.1) aufweist, der mit einem Stift (4.4) verbunden ist, der in eine Spiralnut (4.5) im Verstellteil (4) oder im Schlossträger (1) eingreift.

6. Platinenschloss nach einem der Ansprüche 1 bis 4, **dadurch gekennzeichnet, dass** das Verstellteil (4) in einer Stirnseite des Schlossteils (3) angeordnet ist, wobei das Schlossteil mittels eines Zahnrades, einer Zahnstange oder eines Schneckengetriebes bezüglich des Schlossträgers verschiebbar ist.

7. Platinenschloss nach einem der vorhergehenden Ansprüche, **dadurch gekennzeichnet, dass** Führungen (9) vorgesehen sind, die eine Bewegung des Schlossteils (3) senkrecht zur Längsbewegungsrichtung der Platinen (105) verhindern.

8. Platinenschloss nach Anspruch 7, **dadurch gekennzeichnet, dass** die Führungen (9) von in Längsnuten (9.2) eingreifenden Zylinderstiften (9.1) oder Passfedern gebildet sind.

9. Platinenschloss nach einem der vorhergehenden Ansprüche, **dadurch gekennzeichnet, dass** der Schlossträger (1) ringförmig oder ringsegmentförmig ausgebildet ist und das mindestens eine Schlossteil (3) in radialer Richtung des Schlossträgers (1) verstellbar ist.

10. Rundstrickmaschine mit einem Platinenschloss nach einem der Ansprüche 1 bis 9.

11. Rundstrickmaschine nach Anspruch 10, **dadurch gekennzeichnet, dass** sie eine Feinheit von mindestens 28 Nadeln/Zoll (2,54 cm) aufweist.

## Claims

1. Sinker lock for circular knitting machines, in particular for single jersey machines, comprising at least one lock part (3) arranged on a lock carrier (1) for controlling the drive-out and pull-back movements of sinkers (105), the lock part (3) being movable relative to the lock carrier (1) in directions of movement of the sinkers (105), the lock part (3) being arranged directly on the lock carrier (1), **characterized in that** a movement part (4) is provided which is integrated in the lock part (3) and by means of which the lock part (3) can be moved relative to the lock carrier (1).

2. Sinker lock according to claim 1, **characterized in that** the lock part (3) rests against the lock carrier (1) under spring tension and can be moved relative to the lock carrier (1) by means of the movement part (4) by overcoming the friction between the lock carrier surface and the bottom of the lock part.

3. Sinker lock according to claim 2, **characterized in that** the lock part (3) is fastened to the lock carrier (1) by means of at least one screw (6) comprising a conical spring washer (7), the screw (6) being guided in the lock part (3) through a slot or a hole (8) having a larger diameter than the screw shaft.

4. Sinker lock according to claim 3, **characterized in that** the screw (6) is screwed into the lock carrier (1) such that it is inclined in the direction of the movement path of the lock part (3).

5. Sinker lock according to any of the preceding claims, **characterized in that** the movement part (4) has a rotatable movement head (4.1) which is connected to a pin (4.4) which engages in a helical groove (4.5) in the movement part (4) or in the lock carrier (1).

6. Sinker lock according to any of claims 1 to 4, **characterized in that** the movement part (4) is arranged in an end face of the lock part (3), the lock part being movable relative to the lock carrier by means of a pinion, a rack or a worm gear.

7. Sinker lock according to any of the preceding claims, **characterized in that** guides (9) are provided which prevent the lock part (3) from moving perpendicularly to the longitudinal direction of movement of the sinkers (105).

8. Sinker lock according to claim 7, **characterized in that** the guides (9) are formed by cylindrical pins (9.1) or feather keys which engage in longitudinal grooves (9.2).

9. Sinker lock according to any of the preceding claims, **characterized in that** the lock carrier (1) is ring-shaped or ring-segment-shaped and the at least one lock part (3) is movable in the radial direction of the lock carrier (1).

10. Circular knitting machine comprising a sinker lock according to any of claims 1 to 9.

11. Circular knitting machine according to claim 10, **characterized in that** it has a gauge of at least 28 needles/inch (2.54 cm).

## Revendications

1. Came de platines destinée à des métiers à tricoter circulaires, en particulier à des machines à simple jersey, comportant au moins un élément de came (3) disposé sur un porte-came (1) et permettant de commander les mouvements d'expulsion et de rétraction des platines (105), l'élément de came (3) étant réglable, par rapport au porte-came (1), dans les directions de déplacement des platines (105),
l'élément de came (3) étant disposé directement sur le porte-came (1) et étant **caractérisé en ce qu'**un élément de réglage (4) intégré dans l'élément de came (3) est prévu, au moyen duquel l'élément de came (3) est réglable par rapport au porte-came (1).

2. Came de platines selon la revendication 1, **caractérisée en ce que** l'élément de came (3) repose sur le porte-came (1) sous tension de ressort et peut être réglé par l'élément de réglage (4) par rapport au porte-came (1) en surmontant le frottement entre la surface supérieure de porte-came et la surface inférieure d'élément de came.

3. Came de platines selon la revendication 2, **caractérisée en ce que** l'élément de came (3) est fixé au porte-came (1) avec un ressort à disques (7) au moyen d'au moins une vis (6), la vis (6) étant guidée dans l'élément de came (3), à travers un trou allongé ou un trou (8) de diamètre plus grand que l'arbre de vis.

4. Came de platines selon la revendication 3, **caractérisée en ce que** la vis (6) est vissée dans le porte-came (1) de façon inclinée dans le sens de la trajectoire de réglage de l'élément de came (3).

5. Came de platines selon l'une des revendications précédentes, **caractérisée en ce que** l'élément de réglage (4) présente une tête de réglage rotative (4.1) qui est reliée à une goupille (4.4), laquelle est insérée dans une rainure en spirale (4.5) dans l'élément de réglage (4) ou dans le porte-came (1).

6. Came de platines selon l'une des revendications 1 à 4, **caractérisée en ce que** l'élément de réglage (4) est disposé dans une face frontale de l'élément de came (3), l'élément de came étant coulissant par rapport au porte-came au moyen d'une roue dentée, d'une crémaillère ou d'un engrenage à vis sans fin.

7. Came de platines selon l'une des revendications précédentes, **caractérisée en ce que** des guides (9) sont prévus pour empêcher l'élément de came (3) de se déplacer perpendiculairement à la direction de déplacement longitudinale des platines (105).

8. Came de platines selon la revendication 7, **caractérisée en ce que** les guides (9) sont formés par des goupilles cylindriques (9.1) ou des ressorts d'ajustage venant en prise dans des rainures longitudinales (9.2).

9. Came de platines selon l'une des revendications précédentes, **caractérisée en ce que** le porte-came (1) est en forme d'anneau ou de segment annulaire et l'au moins un élément de came (3) est réglable dans la direction radiale du porte-came (1).

10. Métier à tricoter circulaire comportant une came de platines selon l'une des revendications 1 à 9.

11. Métier à tricoter circulaire selon la revendication 10, **caractérisé en ce qu'**il présente un nombre de mailles par pouce d'au moins 28 aiguilles/pouce (2,54 cm).
